# EUROPÄISCHE PATENTSCHRIFT

(11) **EP 3 495 075 B1**
(45) Veröffentlichungstag und Bekanntmachung des Hinweises auf die Patenterteilung: **08.04.2020**
(21) Anmeldenummer: 18208754.4
(22) Anmeldetag: 28.11.2018
(51) Int. Cl.: B22D 17/20, B22D 17/32, F04B 23/02

(54) **HYDRAULISCHE SCHALTUNGSANORDNUNG FÜR EINE KALT- ODER WARMKAMMERDRUCKGUSSMASCHINE**
HYDRAULIC CIRCUIT ASSEMBLY FOR A COLD OR HOT CHAMBER DIE CASTING MACHINE
AGENCEMENT DE CIRCUIT HYDRAULIQUE POUR UNE MACHINE DE COULÉE SOUS PRESSION À CHAMBRE FROIDE OU CHAUDE

(30) Priorität: 07.12.2017 DE 102017129098
(43) Veröffentlichungstag der Anmeldung: 12.06.2019
(73) Patentinhaber: Parker Hannifin Emea S.A.R.L., 1163 Etoy (CH)
(72) Erfinder: Carbone, Amedeo, 41462 Neuss (DE)
(74) Vertreter: Feucker, Max Martin

(56) Entgegenhaltungen:
- EP-A1- 2 295 171
- DE-A1-102004 023 150
- US-A1- 2016 279 701

## Beschreibung

Die vorliegende Erfindung betrifft eine hydraulische Schaltungsanordnung für eine Kalt- oder Warmkammerdruckgussmaschine zur Herstellung von Metallbauteilen, mit einem Akku zur Bereitstellung eines Hydraulikfluides, mit einem einen Arbeitszylinderkolbenraum und einen Arbeitszylinderstangenraum aufweisenden Arbeitszylinder, mit einem einen Druckübersetzerkolbenraum und einen Druckübersetzerstangenraum aufweisenden Druckübersetzer zur Druckerhöhung in dem Arbeitszylinderkolbenraum, und mit einer von dem Arbeitszylinderstangenraum zu einem Tank führenden Arbeitszylinderstangenraum-Leitungsverbindung. Die Erfindung betrifft zudem ein Verfahren zum Betreiben einer Kalt- oder Warmkammerdruckgussmaschine, bei welchem in einer ersten Phase das Befüllen einer einem Formhohlraum vorgeschalteten Füllbüchse mit flüssigem Metall mittels einer langsamen Vorschubbewegung einer Arbeitszylinderkolbenstange eines Arbeitszylinders erfolgt, bei welchem in einer zweiten Phase das flüssige Metall mittels einer schnellen Vorschubbewegung der Arbeitszylinderkolbenstange in den Formhohlraum eingeschossen wird, und bei welchem in einer dritten Phase der Druck auf die Arbeitszylinderkolbenstange mittels eines Druckübersetzers während des Auskühlens des eingeschossenen Metalls erhöht ist.

Eine Schaltungsanordnung und ein Verfahren mit den eingangs genannten Merkmalen sind aus EP 2 295 171 B1 bekannt. Bei dieser vorbekannten Schaltungsanordnung wird das aus dem Arbeitszylinderstangenraum während der zweiten Phase verdrängte Hydraulikfluid einem als Druckübersetzer bezeichneten Multiplikator zugeführt. Aufgrund des ausgangsseitig mit dem Akku verbundenen Multiplikators liegt ein sehr hoher Bremsdruck während der zweiten Phase für das aus dem Arbeitszylinderstangenraum mit hoher Beschleunigung verdrängte Hydraulikfluid vor, so dass Kavitationseffekte und damit einhergehende Schäden vermieden werden. Ein solcher Multiplikator ist in seiner Anschaffung teuer und bedarf zudem aufgrund seiner mechanisch beweglichen Bauteile einer regelmäßigen Wartung.

Ohne einen solchen Multiplikator würde sich in der aus dem Arbeitszylinderstangenraum herausführenden Leitungsverbindung eine Kavitationsblase während der zweiten Phase bilden. Beim folgenden Zusammenfallen der Kavitationsblase können die entstehenden hohen Temperaturen nicht aus der Leitung abgeführt werden, so dass schon alleine aufgrund dieser hohen Temperaturen Schädigungen eintreten können. Zudem tritt aufgrund des Zurückschwappens der Flüssigkeit während des Zusammenfallens der Kavitationsblase ein als Joukowsky-Stoß bekannter Druckstoß auf, der ebenfalls zu Schädigungen führen kann.

Aufgabe der vorliegenden Erfindung ist es daher, die mit Bezug zum Stand der Technik geschilderten Nachteile zu überwinden und insbesondere eine hydraulische Schaltungsanordnung für eine Kalt- oder Warmkammerdruckgussmaschine sowie ein Verfahren zum Betreiben einer Kalt- oder Warmkammerdruckgussmaschine anzugeben, mit denen Schädigungen aufgrund Kavitationsbedingter Effekte am Ausgang des Arbeitszylinderstangenraums bei gleichzeitiger Verringerung des Herstellungs- und Wartungsaufwands vermieden werden.

Die Aufgabe wird gelöst durch eine hydraulische Schaltungsanordnung und ein Verfahren mit den Merkmalen des jeweiligen unabhängigen Anspruchs. Vorteilhafte Weiterbildungen der Schaltungsanordnung und des Verfahrens sind in den abhängigen Ansprüchen und in der Beschreibung angegeben, wobei einzelne Merkmale der vorteilhaften Weiterbildungen in technisch sinnvoller Weise beliebig miteinander kombinierbar sind, wobei die mit Bezug zum Verfahren beschriebenen Merkmale und Vorteile auf die Schaltungsanordnung übertragbar und anwendbar, wie auch umgekehrt.

Die Aufgabe wird insbesondere gelöst durch eine hydraulische Schaltungsanordnung mit den eingangs genannten Merkmalen, bei der in der Arbeitszylinderstangenraum-Leitungsverbindung zwischen dem Arbeitszylinderstangenraum und dem Tank ein Zwischentank angeordnet ist.

Die Aufgabe wird auch durch ein Verfahren mit den eingangs genannten Merkmalen gelöst, bei dem in der zweiten Phase Hydraulikfluid aus einem Arbeitszylinderstangenraum des Arbeitszylinders in einen Zwischentank geführt wird.

Die Erfindung sieht in ihrem Grundgedanken also vor, dass zur Verhinderung von Schäden durch Kavitationseffekte in der aus dem Arbeitszylinder-stangenraum herausführenden Leitungsverbindung anstatt eines Multiplikators oder anstatt eines anderen Elements zur Erhöhung des Drucks ein Zwischentank angeordnet ist, der bevorzugt unmittelbar am Ausgang des Arbeitszylinderstangenraums angeordnet ist. Das während der zweiten Phase von dem Arbeitszylinderkolben beschleunigte und durch die Arbeitszylinderstangenraum-Leitungsverbindung abgeführte Fluid wird in dem Zwischentank abgebremst, bevor es aus dem Zwischentank zu dem Tank der hydraulischen Schaltungsanordnung gelangen kann. Ein solcher Zwischentank ist kostengünstig zu installieren und bedarf keiner aufwendigen Wartung. Zudem kann die Länge einer Verbindungsleitung zwischen Arbeitszylinderstangenraum und Zwischentank sehr gering sein.

Die hydraulische Schaltungsanordnung ist insbesondere für einen Druck von mindestens 150 bar eingerichtet. Insbesondere ist ein Druck von mindestens 150 bar in dem Akku erzeugbar, welcher über ansteuerbare Steuerventile zur Beaufschlagung der Zylinder gebracht werden kann, wobei auch die Leitungsverbindungen der Schaltungsanordnung für entsprechende Drücke ausgelegt sind.

Bevorzugt ist eine Länge einer Verbindungsleitung zwischen dem Arbeitszylinderstangenraum und dem Zwischentank nicht größer als 0,5 m [Meter], besonders bevorzugt nicht größer als 0,2 m und ganz besonders bevorzugt nicht größer als 0,1 m. Mit einer solch relativ kurzen Verbindungsleitung wird erreicht, dass das Hydraulikfluid möglichst vollständig in dem Zwischentank und nicht in der Verbindungsleitung abgebremst wird. Aufgrund der geringen Leitungslänge ist auch die beim Zusammenfallen der Kavitationsblase in die Verbindungsleitung zurückschwappende Masse des Hydraulikfluides gering, so dass auch die Größe des Joukowsky-Stoßes gering ist.

Es ist insbesondere auch vorgesehen, dass die Verbindungsleitung unterhalb eines Hydraulikfluidspiegels als Zuleitung in den Zwischentank mündet. Insbesondere mündet die Zuleitung in etwa zentral in den Zwischentank, sodass sichergestellt ist, dass das aus dem Arbeitszylinderstangenraum verdrängte Hydraulikfluid auch in das in dem Zwischentank vorgehaltene Hydraulikfluid eingeleitet wird.

In einer Ausführungsform kann vorgesehen sein, dass an dem Zwischentank eine zu dem Tank führende Überlaufleitung als Ablauf angeschlossen ist. Das in der zweiten Phase in den Zwischentank eingespeiste Hydraulikfluid erhöht somit den Hydraulikfluidspiegel im Zwischentank schlagartig, wobei das Hydraulikfluid anschließend durch die Überlaufleitung in den Tank fließt.

Damit das aus dem Arbeitszylinderstangenraum verdrängte Hydraulikfluid ohne unnötige Druckerhöhung in den Zwischentank gelangen kann, ist vorgesehen, dass ein Volumen oberhalb eines Hydraulikfluidspiegels in dem Zwischentank mindestens so groß ist wie das maximale Volumen des Arbeitszylinderstangenraums.

Es kann auch vorgesehen sein, dass der Zwischentank belüftet ist, sodass die durch Anstieg des Hydraulikfluidspiegels verdrängte Luft aus dem Zwischentank entweichen kann.

Das Volumen des Zwischentanks beträgt insbesondere mindestens 0,1 m³ (Kubikmeter) und bevorzugt mindestens 0,5 m³. Das Volumen des Tanks beträgt insbesondere höchstens 1 m³, bevorzugt höchstens 0,8 m³ und ganz besonders bevorzugt höchstens 0,5 m³.

Die Erfindung sowie das technische Umfeld werden im Folgenden anhand der Figuren beispielhaft erläutert. Es zeigen
- Figur 1:: eine schematische hydraulische Schaltungsanordnung und
- Figur 2:: eine Detailansicht einer alternativen Schaltungsanordnung.

Figur 1 zeigt eine schematische hydraulische Schaltungsanordnung für eine Kalt- oder Warmkammerdruckgussmaschine. Die Kalt- oder Warmkammerdruckgussmaschine umfasst eine Druckgussform 50 mit einem darin angeordneten Formhohlraum 51, der mit dem heißen flüssigen Metall zu füllen ist. Dem Formhohlraum 51 ist eine Füllbüchse 52 vorgeschaltet. Zum Einbringen des flüssigen Metalls in die Füllbüchse 52 beziehungsweise den Formhohlraum 51 ist ein Arbeitszylinder 20 vorgesehen. Der Arbeitszylinder 20 umfasst einen Arbeitszylinderkolben 24 mit einseitiger Arbeitszylinderkolbenstange 23, wobei die Arbeitszylinderkolbenstange 23 zum Einfahren in die Füllbüchse 52 eingerichtet ist, um das in die Füllbüchse 52 eingefüllte Metall in den Formhohlraum 51 auszuschieben. Der Arbeitszylinderkolben 24 unterteilt den Arbeitszylinder 20 in einen Arbeitszylinderkolbenraum 21 und in einen Arbeitszylinderstangenraum 22. Im Hinblick auf eine während des Druckgießens erforderlichen Erhöhung des im Arbeitszylinderkolbenraums 21 anstehenden Druckes ist dem Arbeitszylinder 20 ein Druckübersetzer 30 zugeordnet, der einen Druckübersetzerkolben 34 mit einer einseitigen Druckübersetzerkolbenstange 33 umfasst, wobei die Druckübersetzerkolbenstange 33 zum Einfahren in den Arbeitszylinderkolbenraum 21 eingerichtet ist. Der Druckübersetzerkolben 34 unterteilt den Druckübersetzerinnenraum in einen Druckübersetzerkolbenraum 31 und einen Druckübersetzerstangenraum 32.

Zur Druckbeaufschlagung von Arbeitszylinderkolbenraum 21 und Druckübersetzerkolbenraum 31 ist ein Akku 10 vorgesehen. Der Akku 10 kann von einer Pumpe 71 füllbar sein, wobei in der Leitung zwischen der Pumpe 71 und dem Akku 10 ein erstes Rückschlagventil 61 eingeschaltet ist, um das Füllen des Akkus 10 durch die Pumpe 71 zu ermöglichen, in der Gegenrichtung aber einen Rückfluss des Fluids vom Akku 10 in Richtung der Pumpe 71 zu verhindern.

Zur Speisung beziehungsweise Beaufschlagung des Arbeitszylinderkolbenraums 21 führt eine Akku-Arbeitszylinderkolbenraum-Leitungsverbindung 11 von dem Akku 10 zu dem Arbeitszylinderkolbenraum 21. In der Akku-Arbeitszylinderkolbenraum-Leitungsverbindung 11 ist ein erstes ansteuerbares Steuerventil 41 angeordnet. Das erste ansteuerbare Steuerventil 41 weist eine Sperrstellung und eine veränderbare Durchlassstellung auf. In der Akku-Arbeitszylinderkolbenraum-Leitungsverbindung 11 befindet sich hinter dem ersten Steuerventil 41 keine weitere Vorrichtung zur Versperrung der Leitung.

Zur Speisung beziehungsweise Beaufschlagung des Druckübersetzerkolbenraumes 31 mit dem Hydraulikfluid ist eine Akku-Druckübersetzerkolbenraum-Leitungsverbindung 12 vorgesehen, die den Akku 10 unmittelbar mit dem Druckübersetzerkolbenraum 21 verbindet. Der Akku 10 ist somit unmittelbar über die Akku-Druckübersetzerkolbenraum-Leitungsverbindung 12 mit dem Druckübersetzerkolbenraum 31 verbunden, wobei in der Akku-Drucküber-setzerkolbenraum-Leitungsverbindung 12 ein drittes Steuerventil 43 angeordnet ist.

An den Druckübersetzerstangenraum 32 ist eine Druckübersetzerstangenraum-Leitungsverbindung 13 angeschlossen, die zu einem zweiten ansteuerbaren Steuerventil 42 und einem diesem nachgeschalteten Druckregelventil 48 führt. Von dem Druckregelventil 48 führt eine Leitung zum Akku 10. Das Druckregelventil 48 weist zudem einen Anschluss zu einem Tank 80 auf, so dass das aus dem Druckübersetzerstangenraum 32 verdrängte Fluid zum Tank 80 abgeleitet werden kann.

Zum Ableiten von Hydraulikfluid aus dem Druckübersetzerkolbenraum 31 ist eine Druckübersetzerkolbenraumentlastungs-Leitungsverbindung 14 vorgesehen, in welcher ein viertes ansteuerbares Steuerventil 44 angeordnet ist und welche zu einem Tank 80 führt.

Zum Ableiten von Hydraulikfluid aus dem Arbeitszylinderstangenraum 22 ist an diesem ein fünftes ansteuerbares Steuerventil 45 in Form eines Mehrwegeventils mit zwei Anschlüssen a, b angeschlossen. Ein erster Anschluss a verbindet das fünfte Steuerventil 45 mit einem Tank 80, wobei in der Leitung zum Tank 80 ein Zwischentank 90 angeordnet ist. Wie aus der Detailansicht der Figur 2 hervorgeht mündet eine Verbindungsleitung 16 der Arbeitszylinderstangenraum-Leitungsverbindung 15 unterhalb des Fluidspiegels in den Zwischentank 90. An dem Zwischentank 90 ist zudem eine Überlaufleitung 92 angeschlossen, die in den Tank 80 führt. Zudem weist der Zwischentank 90 eine Belüftung 91 auf.

Ein weiterer Anschluss b des fünften Steuerventils 45 ist über eine Leitung mit dem Akku 10 verbunden, wobei in diese Leitung ein zweites Rückschlagventil 62 mit einer zum Akku 10 gerichteten Durchlassrichtung eingeschaltet ist.

Nach Beendigung des Arbeitszyklus muss zunächst der Arbeitszylinderkolbenraum 21 mit dem darin unter einem hohen Druck von dem Druckübersetzer 30 multiplizierten Druck anstehenden Fluid entlastet werden, und hierzu kann der Arbeitszylinderkolbenraum 21 über ein sechstes ansteuerbares Steuerventil 46 mit einem Tank 80 verbunden werden.

Soweit nach Beendigung eines Arbeitszyklus der Arbeitszylinder 20 und der Druckübersetzer 30 in ihre Ausgangsstellung zurückzuführen sind, ist der Pumpe 71 das sechste Steuerventil 46 nachgeschaltet. Die von dem sechsten Steuerventil 46 abgehenden Leitungen führen zum Arbeitszylinderkolbenraum 21 und zum Arbeitszylinderstangenraum 22. Bei entsprechender Schaltung des sechsten Steuerventils 46 kann somit bei Beaufschlagung des Arbeitszylinderstangenraumes 22 durch von der Pumpe 71 gefördertes Fluid der Arbeitszylinderkolben 24 in seine Ausgangsstellung zurückgefahren werden, wobei das aus dem Arbeitszylinderkolbenraum 21 verdrängte Fluid über das sechste Steuerventil 46 zum Tank 80 abfließt.

Nachstehend wird nun die Durchführung des Verfahrens anhand der vorstehend erläuterten Schaltungsanordnung beschrieben.

Vor Beginn eines Arbeitszyklus wird der Akku 10 von der ersten Pumpe 71 gefüllt und aufgeladen, wobei ein Rückströmen durch das erste Rückschlagventil 61 verhindert ist. In dieser Phase befindet sich das sechste Steuerventil 46 in seiner Sperrstellung. Vor Beginn des Arbeitszyklus befinden sich zudem das erste Steuerventil 41 und das zweite Steuerventil 42 in ihrer Sperrstellung.

Zur Einleitung der ersten Phase wird das erste Steuerventil 41 teilweise geöffnet, so dass aus dem Akku 10 Fluid in den Arbeitszylinderkolbenraum 21 strömen kann. Aufgrund der Regelung des Fluidstroms mittels des ersten Steuerventils 41 kann die Geschwindigkeit des Verfahrens des Arbeitszylinderkolbens 24 zum Füllen der Füllbüchse 52 geregelt werden.

Ist die Füllbüchse 52 gefüllt und soll das darin enthaltene Metall nun in der zweiten Phase in den Formhohlraum 51 der Druckgussform 50 eingeschossen werden, so erfolgt ein weiteres Vorfahren des Arbeitszylinderkolbens 24 mit hoher Geschwindigkeit. Während dieser schnellen Vorwärtsfahrt des Arbeitszylinderkolbens 24 wird das fünfte Steuerventil 45 in eine Stellung gebracht, in welcher das aus dem Arbeitszylinderstangenraum 22 verdrängte Fluid dem Zwischentank 90 zugeführt wird. Das in den Zwischentank 90 eingeführte Fluid wird in dem Zwischentank 90 abgebremst, wobei im Falle einer Kavitationsblasenbildung nur ein relativ geringes Massenvolumen des Hydraulikfluides in die relativ kurze Verbindungsleitung 16 zurückschwappt, so dass nur ein kleiner Druckstoß entsteht.

Soweit am Ende des Einschießvorganges der zweiten Phase ein Abbremsen des Arbeitszylinderkolbens 24 erfolgt, wird während dieses kurzen Zeitraumes das erste Steuerventil 41 in eine niedrige Öffnungsstellung gebracht, so dass der Arbeitszylinderkolbenraum 21 nur noch mit einer geringen Menge Fluid beaufschlagt ist. Gleichzeitig wird das fünfte Steuerventil 45 erneut in eine Stellung verbracht (Stellung b), in der der Arbeitszylinderstangenraum 22 mit dem Akku 10 verbunden ist, so dass das aus dem Arbeitszylinderstangenraum 22 ausgeschobene Fluid in den Akku 10 rückgespeist wird. Der sich in dieser kurzen Phase aufbauende hohe Systemdruck im Arbeitszylinderstangenraum 22 sorgt dafür, dass die Kolbenbewegung verzögerungsfrei in wenigen Millisekunden auf den gewünschten Wert reduziert wird, wobei die überschüssige Energie in Form von Fluiddruck spitzenfrei in den Akku 10 rückgespeist wird.

Am Ende der Bremsphase des Arbeitszylinders wird das erste Steuerventil 41 vollständig geschlossen und in seine Sperrstellung verbracht, wodurch eine Rückspeisung von Hydraulikfluid aus dem Arbeitszylinderkolbenraum 21 verhindert ist. Gleichzeitig wird zur Einleitung der dritten Phase, bei geöffnetem dritten Steuerventil 43, das zweite Steuerventil 42 vollständig geöffnet, so dass der Druckübersetzerkolben 34 in Richtung des Arbeitszylinders 20 verfährt und den Druck im Arbeitszylinderkolbenraum 21 vergrößert. Das aus dem Druckübersetzerstangenraum 32 austretende Fluid wird über das zweite Steuerventil 42 und das Druckregelventil 48 zum Tank 80 abgeleitet. Soweit am Ende der dritten Phase eine Entspannung des im Arbeitszylinderkolbenraum 21 anstehenden hohen Drucks erfolgen muss, wird das Fluid über das sechste Steuerventil 46 und das erste Rückschlagventil 61 zum Akku 10 gespeist, so dass die überschüssige Energie in Form von Fluid ebenfalls durch Rückspeisung in den Akku 10 nutzbar ist.

Soweit am Ende eines Arbeitszyklus jeweils eine Rückstellung der beteiligten Zylinder zu erfolgen hat, erfolgt dies über eine entsprechende Schaltung der Steuerventile 41 bis 46. So wird das sechste Steuerventil 46 in eine Stellung verbracht, in welcher durch Einspeisung von Fluid in den Arbeitszylinderstangenraum 22 der Arbeitszylinderkolben 24 rückverfahren wird, wobei das aus dem Arbeitszylinderkolbenraum 21 verdrängte Fluid zu dem Tank 80 abgeleitet wird.

Zur Rückstellung des Druckübersetzerkolbens 34 wird das dritte Steuerventil 43 geschlossen, so dass der Druckübersetzerstangenraum 32 über das Druckregelventil 48 und das zweite Steuerventil 42, welches während des Rückfahrens geöffnet ist, mit dem Akku 10 verbunden ist. Gleichzeitig wird das vierte Steuerventil 44 geöffnet, so dass das aus dem Druckübersetzerkolbenraum 31 verdrängte Fluid in den Tank 80 verdrängt werden kann.

### Bezugszeichenliste

- 10: Akku
- 11: Akku-Arbeitszylinderkolbenraum-Leitungsverbindung
- 12: Akku-Druckübersetzerkolbenraum-Leitungsverbindung
- 13: Druckübersetzerstangenraum-Leitungsverbindung
- 14: Druckübersetzerkolbenraumentlastungs-Leitungsverbindung
- 15: Arbeitszylinderstangenraum-Leitungsverbindung
- 16: Verbindungsleitung
- 20: Arbeitszylinder
- 21: Arbeitszylinderkolbenraum
- 22: Arbeitszylinderstangenraum
- 23: Arbeitszylinderkolbenstange
- 24: Arbeitszylinderkolben
- 30: Druckübersetzer
- 31: Druckübersetzerkolbenraum
- 32: Druckübersetzerstangenraum
- 33: Druckübersetzerkolbenstange
- 34: Druckübersetzerkolben
- 41: erstes ansteuerbares Steuerventil
- 42: zweites ansteuerbares Steuerventil
- 43: drittes ansteuerbares Steuerventil
- 44: viertes ansteuerbares Steuerventil
- 45: fünftes ansteuerbares Steuerventil
- 46: sechstes ansteuerbares Steuerventil
- 48: Druckregelventil
- 50: Druckgießform
- 51: Formhohlraum
- 52: Füllbüchse
- 61: erstes Rückschlagventil
- 62: zweites Rückschlagventil
- 71: Pumpe
- 80: Tank
- 90: Zwischentank
- 91: Belüftung
- 92: Überlaufleitung

## Patentansprüche

1. Hydraulische Schaltungsanordnung für eine Kalt- oder Warmkammerdruckgussmaschine zur Herstellung von Metallbauteilen,
- mit einem Akku (10) zur Bereitstellung eines Hydraulikfluides,
- mit einem einen Arbeitszylinderkolbenraum (21) und einen Arbeitszylinderstangenraum (22) aufweisenden Arbeitszylinder (20),
- mit einem Druckübersetzer (30) zur Druckerhöhung in dem Arbeitszylinderkolbenraum (21), und
- mit einer von dem Arbeitszylinderstangenraum (22) zu einem Tank (80) führenden Arbeitszylinderstangenraum-Leitungsverbindung (15), **dadurch gekennzeichnet, dass**
in der Arbeitszylinderstangenraum-Leitungsverbindung (15) zwischen dem Arbeitszylinderstangenraum (22) und dem Tank (80) ein Zwischentank (90) angeordnet ist.

2. Hydraulische Schaltungsanordnung nach Anspruch 1, wobei eine Länge einer Verbindungsleitung (16) zwischen dem Arbeitszylinderstangenraum (22) und dem Zwischentank (90) nicht größer als 0,5 m ist.

3. Hydraulische Schaltungsanordnung nach Anspruch 2, wobei die Länge der Verbindungsleitung (16) zwischen dem Arbeitszylinderstangenraum (22) und dem Zwischentank (90) nicht größer als 0,1 m ist.

4. Hydraulische Schaltungsanordnung nach einem der vorhergehenden Ansprüche, wobei eine Verbindungsleitung (16) zwischen dem Arbeitszylinderstangenraum (22) und dem Zwischentank (90) unterhalb eines Hydraulikfluidspiegels als Zuleitung in den Zwischentank (90) mündet.

5. Hydraulische Schaltungsanordnung nach einem der vorhergehenden Ansprüche, wobei an den Zwischentank (90) eine zu dem Tank (80) führende Überlaufleitung (92) als Ablauf angeschlossen ist.

6. Hydraulische Schaltungsanordnung nach einem der vorhergehenden Ansprüche, wobei ein Volumen oberhalb eines Hydraulikfluidspiegels in dem Zwischentank (90) mindestens so groß ist wie das maximale Volumen des Arbeitszylinderstangenraums (22).

7. Hydraulische Schaltungsanordnung nach einem der vorhergehenden Ansprüche, wobei der Zwischentank (90) eine Belüftung (91) aufweist.

8. Hydraulische Schaltungsanordnung nach einem der vorhergehenden Ansprüche, wobei das Volumen des Tanks mindestens 0,1 m³ und höchstens 1 m³ beträgt.

9. Verfahren zum Betreiben einer Kalt- oder Warmkammerdruckgussmaschine,
- bei welchem in einer ersten Phase das Befüllen einer einem Formhohlraum (51) vorgeschalteten Füllbüchse (52) mit flüssigem Metall mittels einer langsamen Vorschubbewegung einer Arbeitszylinderkolbenstange (23) eines Arbeitszylinders (20) erfolgt,
- bei welchem in einer zweiten Phase das flüssige Metall mittels einer schnellen Vorschubbewegung der Arbeitszylinderkolbenstange (23) in den Formhohlraum (51) eingeschossen wird, und
- bei welchem in einer dritten Phase der Druck auf die Arbeitszylinderkolbenstange (23) mittels eines Druckübersetzers (30) während des Auskühlens des eingeschossenen Metalls erhöht ist, **dadurch gekennzeichnet, dass**
in der zweiten Phase Hydraulikfluid aus einem Arbeitszylinderstangenraum (22) des Arbeitszylinders (20) in einen Zwischentank (90) geführt wird.

10. Verfahren nach Anspruch 9, wobei Hydraulikfluid aus dem Zwischentank (90) überläuft und in einen Tank (80) geführt wird.

## Claims

1. A hydraulic circuit configuration for a cold or warm chamber casting machine for manufacturing metal components,
- with an accumulator (10) for providing a hydraulic fluid,
- with a working cylinder (20) having a working cylinder piston chamber (21) and a working cylinder rod chamber (22),
- with a pressure intensifier (30) for increasing the pressure in the working cylinder piston chamber (21), and
- with a working cylinder rod chamber line connection (15) leading from the working cylinder rod chamber (22) to a tank (80), **characterized in that**
an intermediate tank (90) is arranged in the working cylinder rod chamber line connection (15) between the working cylinder rod chamber (22) and the tank (80).

2. The hydraulic circuit configuration according to claim 1, wherein a length of the connecting line (16) between the working cylinder rod chamber (22) and the intermediate tank (90) is no larger than 0.5 m.

3. The hydraulic circuit configuration according to claim 2, wherein the length of the connecting line (16) between the working cylinder rod chamber (22) and the intermediate tank (90) is no larger than 0.1 m.

4. The hydraulic circuit configuration according to one of the preceding claims, wherein a connecting line (16) between the working cylinder rod chamber (22) and the intermediate tank (90) empties below a hydraulic fluid level as a supply line to the intermediate tank (90).

5. The hydraulic circuit configuration according to one of the preceding claims, wherein an overflow line (92) leading to the tank (80) is hooked up to the intermediate tank (90) as an outlet.

6. The hydraulic circuit configuration according to one of the preceding claims, wherein a volume above the hydraulic fluid level in the intermediate tank (90) is at least as large as the maximum volume of the working cylinder rod chamber (22).

7. The hydraulic circuit configuration according to one of the preceding claims, wherein the intermediate tank (90) has a ventilation system (91).

8. The hydraulic circuit configuration according to one of the preceding claims, wherein the volume of the tank measures at least 0.1 m³ and at most 1 m³.

9. A method for operating a cold or warm chamber casting machine,
- in which a shot sleeve (52) upstream from a mold cavity (51) is filled with molten metal in a first phase by slowly advancing a working cylinder piston rod (23) of a working cylinder (20),
- in which the molten metal is shot into the mold cavity (51) in a second phase by rapidly advancing the working cylinder piston rod (23), and
- in which the pressure exerted on the working cylinder piston rod (23) is increased in a third phase by means of a pressure intensifier (30) while the shot-in metal cools,
**characterized in that**
hydraulic fluid is guided out of a working cylinder rod chamber (22) of the working cylinder (20) into an intermediate tank (90) in the second phase.

10. The method according to claim 9, wherein hydraulic fluid overflows from the intermediate tank (90), and is guided into a tank (80).

## Revendications

1. Configuration de circuit hydraulique pour une machine de coulée sous pression à chambre froide ou chaude, destinée à fabriquer des composants métalliques,
- pourvue d'un accu (10) pour la mise à disposition d'un fluide hydraulique,
- pourvue d'un cylindre de travail (20) comportant une chambre de piston du cylindre de travail (21) et une chambre de tige du cylindre de travail (22),
- pourvue d'un démultiplicateur de pression (30), destiné à augmenter la pression dans la chambre de piston du cylindre de travail (21), et
- pourvue d'une liaison par conduit de la chambre de tige du cylindre de travail (15) conduisant de la chambre de tige du cylindre de travail (22) vers un réservoir (80), **caractérisée en ce que**
dans la liaison par conduit de la chambre de tige du cylindre de travail (15), entre la chambre de tige du cylindre de travail (22) et le réservoir (80) est placé un réservoir intermédiaire (90).

2. Configuration de circuit hydraulique selon la revendication 1, une longueur d'un conduit de liaison (16) entre la chambre de tige du cylindre de travail (22) et le réservoir intermédiaire (90) n'étant pas supérieure à 0,5 m.

3. Configuration de circuit hydraulique selon la revendication 2, la longueur du conduit de liaison (16) entre la chambre de tige du cylindre de travail (22) et le réservoir intermédiaire (90) n'étant pas supérieure à 0,1 m.

4. Configuration de circuit hydraulique selon l'une quelconque des revendications précédentes, un conduit de liaison (16) entre la chambre de tige du cylindre de travail (22) et le réservoir intermédiaire (90) débouchant en-dessous d'un niveau de fluide hydraulique en tant que conduite d'alimentation dans le réservoir intermédiaire (90).

5. Configuration de circuit hydraulique selon l'une quelconque des revendications précédentes, sur le réservoir intermédiaire (90) étant raccordée une canalisation de trop-plein (92) menant vers le réservoir (80), en tant qu'écoulement.

6. Configuration de circuit hydraulique selon l'une quelconque des revendications précédentes, un volume au-dessus d'un niveau de fluide hydraulique dans le réservoir intermédiaire (90) étant au moins aussi important que le volume maximal de la chambre de tige du cylindre de travail (22).

7. Configuration de circuit hydraulique selon l'une quelconque des revendications précédentes, le réservoir intermédiaire (90) comportant une ventilation (91).

8. Configuration de circuit hydraulique selon l'une quelconque des revendications précédentes, le volume du réservoir étant d'au moins 0,1 m³ et d'au plus 1 m³.

9. Procédé, destiné à faire fonctionner une machine de coulée sous pression à chambre froide ou chaude,
- lors duquel, dans une première phase s'effectue le chargement d'un pot de remplissage (52) monté en amont d'une cavité de moule (51) avec du métal liquide, au moyen d'un lent déplacement vers l'avant d'une tige de piston de cylindre de travail (23) d'un cylindre de travail (20),
- lors duquel, dans une deuxième phase, on enfourne le métal liquide au moyen d'un rapide déplacement vers l'avant de la tige de piston de cylindre de travail (23) dans la cavité de moule (51), et
- lors duquel, dans une troisième phase, on élève la pression exercée sur la tige de piston de cylindre de travail (23) au moyen d'un démultiplicateur de pression (30) pendant le refroidissement du métal enfourné,
**caractérisée en ce que**
dans la deuxième phase, on conduit du fluide hydraulique hors d'une chambre de tige du cylindre de travail (22) du cylindre de travail (20) dans un réservoir intermédiaire (90).

10. Procédé selon la revendication 9, du fluide hydraulique débordant hors du réservoir intermédiaire (90) et étant conduit dans un réservoir (80).
